# DEMANDE DE BREVET EUROPEEN

(11) **EP 4 755 249 A1**
(43) Date de publication de la demande: **10.06.2026**
(21) Numéro de dépôt: 24217850.7
(22) Date de dépôt: 05.12.2024
(51) Int. Cl.: A44C 13/00, A44C 5/10, A44C 11/00

(54) **ASSEMBLAGE DE MODULES POUR BRACELET**

(71) Demandeur: Richemont International S.A., 1752 Villars-sur-Glâne (CH)
(72) Inventeur: Deplette, Melly, 2300 La Chaux-de-Fonds (CH); Morand, Pierre, 25470 Goumois (FR)
(74) Mandataire: Micheli & Cie SA

(57) **Abrégé**

L'invention concerne un assemblage de modules (10, 20, 30) pour article de bijouterie, tel qu'un bracelet (2). Chaque module (10, 20, 30) dudit assemblage comprend une partie inférieure (111, 121, 211, 221, 311, 321, 331), une partie supérieure (112, 122, 212, 222, 312, 322, 332), au moins un organe de couplage (113, 123, 213, 223, 313) agencé sur la partie inférieure ou sur la partie supérieure, ledit organe de couplage comprenant un bras terminé par une tête protubérante, et au moins un logement (125, 215, 225, 315, 325, 335) agencé dans la partie inférieure ou dans la partie supérieure. L'assemblage de modules selon l'invention comprend, parmi lesdits modules, un premier et un deuxième modules agencés de sorte que ledit premier module reçoit dans son logement la tête de l'organe de couplage dudit deuxième module, et de sorte que la partie supérieure du premier module est montée sur la partie inférieure du premier module par le biais d'une liaison glissière (218a, 218b, 228a, 228b ; 318a, 318b, 328a, 328b) et maintenue en position par un élément de verrouillage (25 ; 35), la tête de l'organe de couplage dudit deuxième module étant ainsi retenue dans le logement dudit premier module.

L'invention concerne également une partie modulable d'un article de bijouterie tel qu'un bracelet comprenant un tel assemblage de modules.

L'invention concerne en outre un bracelet comprenant au moins une partie de bracelet indémontable, au moins deux parties modulables de bracelet selon l'invention reliées à ladite partie indémontable ou à deux desdites parties indémontables et un fermoir en deux parties accouplables l'une à l'autre et désaccouplables l'une de l'autre ainsi qu'une montre bracelet comprenant un tel bracelet.

## Description

La présente invention concerne un assemblage de modules pour article de bijouterie, typiquement pour bracelet, en particulier bracelet de montre, lesdits modules étant facilement montables et démontables, par exemple pour régler la longueur du bracelet ou pour des raisons esthétiques, par exemple pour lui donner une forme originale.

On connait déjà un certain nombre de constructions de bracelets, comportant des éléments à assembler.

A titre d'exemple, le brevet américain US 5 687 586 décrit des modules de bijou interconnectables pour la construction d'une pièce de joaillerie tel qu'un bracelet comprenant plusieurs modules assemblés les uns aux autres. Un tel système d'assemblage présente l'avantage de connecter des modules entre eux sans les souder. Ce système présente par contre l'inconvénient que chaque module est complexe et comprend de nombreux éléments. Il utilise en outre un système de fixation par encliquetage qui est irréversible sauf à endommager les éléments, typiquement l'arbre ou les brides de la fente recevant l'arbre.

Un but de l'invention est de proposer un assemblage d'éléments palliant au moins en partie les inconvénients précités c'est-à-dire un assemblage comprenant des éléments de structure simple, assemblables les uns aux autres pour former un article de bijouterie, typiquement un bracelet, et cela de manière réversible, c'est-à-dire permettant un désassemblage sans casse.

A cet effet, la présente invention concerne un assemblage de modules pour un article de bijouterie, typiquement un bracelet tel qu'un bracelet de montre dans lequel chaque module comprend une partie inférieure, une partie supérieure, au moins un organe de couplage agencé sur la partie inférieure ou sur la partie supérieure, ledit organe de couplage comprenant un bras terminé par une tête protubérante, et au moins un logement agencé dans la partie inférieure ou dans la partie supérieure. Ledit assemblage comprend un premier et un deuxième modules agencés de sorte que ledit premier module reçoit dans son logement la tête de l'organe de couplage dudit deuxième module. En outre, la partie supérieure du premier module est montée sur la partie inférieure de ce premier module par le biais d'une liaison glissière et maintenue en position par un élément de verrouillage, la tête de l'organe de couplage dudit deuxième module étant ainsi retenue dans le logement dudit premier module.

L'organe de couplage de chacun desdits modules est de préférence agencé sur la partie inférieure dudit module.

Le logement de chacun desdits modules est de préférence agencé dans la partie inférieure dudit module.

De préférence, chacun desdits modules comprend, à l'entrée dudit logement, un étranglement, l'étranglement dudit premier module étant traversé par le bras de l'organe de couplage dudit deuxième module.

Avantageusement, chacune de ladite partie inférieure et de ladite partie supérieure de chacun des premier et deuxième modules comprend au moins une ouverture, par exemple une fente, un perçage, ou une encoche, et ledit élément de verrouillage est une goupille ou une vis traversant au moins en partie lesdites ouvertures pour empêcher le glissement relatif de la partie supérieure par rapport à la partie inférieure.

Alternativement, l'élément de verrouillage peut être un élément déformable élastiquement porté par l'un ou l'autre de la partie inférieure ou de la partie supérieure et apte à se clipser sur l'autre de la partie inférieure ou de la partie supérieure pour empêcher le glissement relatif de la partie supérieure par rapport à la partie inférieure.

De préférence, l'assemblage selon l'invention comprend un troisième module comprenant une protubérance de blocage agencée de sorte à bloquer l'élément de verrouillage du premier module dans la position dans laquelle il empêche le glissement relatif de la partie supérieure de ce module par rapport à sa partie inférieure.

Avantageusement, ledit troisième module comprend lui aussi une partie inférieure, une partie supérieure, au moins un organe de couplage agencé sur la partie inférieure ou sur la partie supérieure, ledit organe de couplage comprenant un bras terminé par une tête protubérante, et au moins un logement agencé dans la partie inférieure ou dans la partie supérieure.

De manière préférée, chacun desdits premier, deuxième et troisième modules comprend typiquement un premier élément tridimensionnel et un second élément tridimensionnel juxtaposés, un lien rigide reliant une face latérale du premier élément tridimensionnel à une face latérale du second élément tridimensionnel. Chacun desdits éléments tridimensionnels comporte un dit organe de couplage et un dit logement, ledit assemblage étant agencé de sorte que le logement du premier élément tridimensionnel dudit premier module reçoit la tête de l'organe de couplage du deuxième élément tridimensionnel dudit deuxième module et le logement du deuxième élément tridimensionnel dudit premier module reçoit la tête de l'organe de couplage du premier élément tridimensionnel d'un quatrième module, lesdites têtes étant retenues dans lesdits logements.

Dans des modes de réalisation particuliers de l'invention, chacun des premier, deuxième et troisième modules comprend q éléments tridimensionnels, avec q un nombre entier supérieur ou égal à 2, solidaires entre eux par une face latérale, chaque élément tridimensionnel comportant un dit logement, un dit organe de couplage, et un dit étranglement.

Les éléments tridimensionnels selon l'invention ont typiquement une forme prismatique ou sphérique. Ils ont de préférence une forme de pavé droit, par exemple une forme de cube.

L'invention concerne également une partie modulable d'un article de bijouterie tel qu'un bracelet comprenant un assemblage de modules tel que défini précédemment. De préférence, ladite partie modulable comprend n rangs parallèles de p modules, avec n un nombre entier supérieur ou égal à 1 et p un nombre entier supérieur ou égal à 2.

La partie modulable selon l'invention s'étend typiquement dans une direction longitudinale définie par un axe A1, Les rangs de modules formant ladite partie modulable s'étendent quant à eux typiquement dans une direction parallèle à un axe A2 qui s'étend perpendiculairement à l'axe A1.

L'invention concerne également un bracelet comprenant au moins une partie de bracelet indémontable, au moins deux parties modulables de bracelet selon l'invention reliées à ladite partie indémontable ou à deux desdites parties indémontables, et un fermoir comprenant deux parties accouplables et désaccouplables. Chacune desdites deux parties du fermoir comprend typiquement un socle, un couvercle, et des logements agencés dans son socle ou dans son couvercle et emprisonnant des têtes des organes de couplage d'une desdites deux parties modulables.

Le bracelet selon l'invention comprend typiquement des structures de raccordement permettant de relier les parties indémontables aux parties modulables. Chaque structure de raccordement comporte typiquement des moyens de liaison à une partie indémontable d'une part et des moyens de liaison à une partie modulable d'autre part, lesdits moyens de liaison à une partie modulable comprenant des organes de couplage identiques à ceux des modules des parties modulables et reçues dans les logements du premier rang de modules.

Enfin, l'invention concerne une montre bracelet comprenant un bracelet tel que mentionné dans les paragraphes précédents.

D'autres caractéristiques et avantages de la présente invention apparaîtront à la lecture de la description détaillée suivante faite en référence aux dessins annexés dans lesquels :
- la figure 1 représente une montre dont le bracelet comprend des parties modulables comprenant un assemblage de modules selon un mode de réalisation particulier de la présente invention ;
- les figures 2a et 2b sont des vues respectivement de dessus et de dessous d'une partie modulable du bracelet illustré à la figure 1 mettant en évidence les différents rangs de modules constituants cette partie modulable ;
- les figures 3a et 3b sont identiques aux figures 2a et 2b et permettent de mettre en évidence les différents modules constituants un rang de ladite partie modulable ;
- la figure 4 est une vue schématique de dessus de la partie modulable illustrée aux figures 2a à 3b montrant les liaisons entre les modules et permettant d'attribuer à chaque module des coordonnées en fonction de sa position dans la partie modulable du bracelet.
- la figure 5a est une vue en perspective de dessus, d'un module de type module d'entrée de la partie modulable illustrée aux figures 2a à 3b comprenant une partie inférieure et une partie supérieure assemblées ;
- la figure 5b est une vue de dessus de la partie inférieure du module d'entrée de la figure 5a ;
- la figure 5c est une vue de dessus de la partie supérieure du module d'entrée de la figure 5a ;
- la figure 6a est une vue en perspective, de dessus, d'un module de type module intermédiaire de la partie modulable illustrée aux figures 2a à 3b comprenant une partie inférieure et une partie supérieure assemblées ;
- la figure 6b est une vue de dessus de la partie inférieure du module intermédiaire de la figure 6a ;
- la figure 6c est une vue de dessus de la partie supérieure du module intermédiaire de la figure 6a ;
- la figure 7a est une vue en perspective, de dessus, d'un module de type module de sortie de la partie modulable illustrée aux figures 2a à 3b comprenant une partie inférieure et une partie supérieure assemblées ;
- la figure 7b est une vue de dessus de la partie inférieure du module de sortie de la figure 7a ;
- la figure 7c est une vue de dessus de la partie supérieure du module de sortie de la figure 7a ;
- la figure 7d est une vue en perspective, de dessus, d'un module de sortie de la partie modulable illustrée aux figures 2a à 3b dans laquelle la partie inférieure et la partie supérieure sont désassemblées ;
- la figure 7e est une vue en perspective, de dessous, d'un module de sortie de la partie modulable illustrée aux figures 2a à 3b dans laquelle la partie inférieure et la partie supérieure sont désassemblées ;
- les figures 8a à 8l sont des vues successives de la partie modulable au cours de l'assemblage du troisième rang de modules ;
- la figure 9 est une vue en perspective de la partie modulable une fois le troisième rang de modules mis en place ;
- la figure 10a est une vue en perspective de dessous d'une partie de la montre illustrée à la figure 1 comprenant un fermoir et des parties modulables ;
- la figure 10b est une vue de dessous de la partie de montre illustrée à la figure 10a ;
- la figure 10c est une vue de dessus de la partie de montre illustrée à la figure 10a ;
- la figure 10d est une vue en coupe longitudinale de la partie de montre illustrée aux figures 10a et 10b.

La figure 1 illustre une montre 1 dont le bracelet 2 comprend des parties indémontables 3, des parties modulables 4 et un fermoir 5.

Chaque partie modulable 4 est insérée entre une partie indémontable 3 et une partie du fermoir 5 du bracelet 2 et permet d'allonger ou de rétrécir la taille du bracelet 2 dans la direction d'un axe A1 situé dans la direction longitudinale du bracelet 2, pour l'adapter à la taille du poignet de son porteur. L'axe A1, illustré aux figures 1 et 2a, définit le sens de la longueur du bracelet 2. On pourrait n'avoir qu'une seule partie modulable 4 d'un côté du fermoir, mais il est néanmoins préférable, notamment avec un bracelet de montre ou un bracelet présentant un motif particulier, de garder des longueurs voisines ou égales de part et d'autre de la tête de montre ou du motif, afin que celui-ci reste dans une zone située au milieu du bracelet.

Les parties modulables 4 sont composées de modules 10, 20, 30 assemblés les uns aux autres, formant une construction modulaire. Chaque module est un ensemble de deux ou trois éléments tridimensionnels solidarisés entre eux par au moins une face. Dans l'exemple illustré et de manière non limitative, ces éléments tridimensionnels ont la forme de cubes et seront donc dénommés de la sorte.

L'assemblage des modules se fait par rangs, chaque rang s'étendant dans la largeur du bracelet 2, c'est-à-dire dans la direction d'un axe A2 perpendiculaire à l'axe A1 décrit précédemment. Les rangs successifs s'agencent donc parallèlement les uns aux autres. Des modules présentant des formes différentes peuvent permettre un assemblage selon une direction différente, qui peut ou non être perpendiculaire à celle de l'axe A1.

Les figures 2a et 2b illustrent une première partie modulable 4 du bracelet 2 comprenant trois rangs complets de modules. Ces rangs, notés r₁, r₂ et r₃ ont été assemblés successivement et dans cet ordre-là.

Chacun des rangs de la partie modulable 4 comprend :
- un module d'entrée 10 ou module de début de rang ;
- trois modules intermédiaires 20 ou modules de milieu de rang ; et
- un module de sortie 30 ou module de fin de rang.

Les figures 3a et 3b permettent d'identifier ces différents types de modules sur le rang rs.

La figure 4 est une vue schématique de la partie modulable 4 susmentionnée permettant de voir les liaisons entre les modules 10, 20, 30 et permettant d'attribuer à chaque module 10, 20, 30 des coordonnées en fonction de sa position dans la partie modulable 4 du bracelet 2.

La partie modulable 4 comprend typiquement n rangs de p modules, avec n et p des nombres entiers, n étant supérieur ou égal à 1 et p étant supérieur ou égal à 2. Les p modules peuvent ainsi être désignés selon leur position p₁, p₂, ..., pₚ et selon leur rang r₁, r₂, ..., rₙ au moyen de coordonnées au format (pₓ ; r_{y}). (pₓ ; r_{y}) désignant le module agencé en position pₓ et au rang r_{y} (avec x et y des nombres entiers, allant de 1 à **p** respectivement 2 à **n**).

Dans l'exemple illustré, **n**=3 et **p**=5. Ainsi, chaque module de la partie modulable 4 peut être désigné par sa position p₁, p₂, p₃, p₄ ou p₅ et par son rang r₁, r₂ ou r₃.

Comme indiqué précédemment, les modules 10, 20, 30 de la partie modulable 4 comprennent deux ou trois cubes. Un module donné comprend **q** cubes, avec **q** un nombre entier égal à 2 ou 3 dans l'exemple. c_{q} désigne le q^{ème} cube (de gauche à droite en vue de dessus) du module considéré et permet de désigner un cube en particulier d'un module. Ainsi, en référence à la figure 4, c₁(p₁ ; r₁) désigne le premier cube du module 10 situé à la position p₁ et au rang r₁ et c₂(p₄ ; r₃) désigne le deuxième cube du module 20 situé à la position p₄ et au rang r₃.

Les figures 5a à 7e illustrent spécifiquement les différents types de modules 10, 20, 30 de la partie modulable 4 du bracelet 2.

Les figures 8a à 8l sont quant à elles des vues successives de la portion modulable 4 du bracelet 2 au cours de son assemblage, plus précisément au cours de l'assemblage du rang r₃ sur le rang r₂.

En référence aux figures 5a à 5c, chaque module d'entrée 10 comprend un premier 11 et un deuxième 12 cubes reliés rigidement l'un à l'autre par l'intermédiaire d'un lien rigide 13, 14.

Chacun des cubes 11, 12 comprend un socle 111 ; 121 surmonté d'un couvercle 112 ; 122. Les socles 111, 121 des premier et deuxième cubes sont reliés rigidement l'un à l'autre par l'intermédiaire d'un lien rigide 13, tel qu'une tige ou une portion de soudure, selon l'intervalle voulu entre les cubes, et forment ensemble la partie inférieure du module d'entrée 10. Les couvercles 112, 122 des premier et deuxième cubes sont également reliés rigidement l'un à l'autre par l'intermédiaire d'un lien rigide 14 similaire et forment ensemble la partie supérieure du module d'entrée 10. La partie inférieure 111, 13, 121 est solidaire de la partie supérieure 112, 14, 122. Il s'agit dans cet exemple de parties distinctes (usinées séparément pour des raisons d'usinabilité) fixées de manière irréversible, typiquement soudées, mais il pourrait éventuellement s'agir d'une seule pièce ou d'une solidarisation réversible, par vissage par exemple.

Le couvercle 112 du premier cube 11 comprend un organe de couplage consistant en une patte 113 comprenant un bras terminé par une tête protubérante en forme de crochet et s'étendant dans un plan parallèle à la face inférieure du cube 11.

Le couvercle 122 du deuxième cube 12 comprend un organe de couplage consistant en une patte 123 comprenant un bras terminé par une tête protubérante en forme de crochet double (en forme de papillon) et s'étendant dans un plan parallèle à la face inférieure du cube 12 ;

Le socle 121 du deuxième cube 12 comprend quant à lui :
- un logement 125 destiné à accueillir la tête d'un organe de couplage provenant typiquement du premier cube 11 du module d'entrée 10 du rang précédent ;
- un étranglement 126 à l'entrée du logement 125 ; et
- un bourrelet de blocage 127 agencé sur la face du deuxième cube 12 opposée à celle reliée au premier cube 11 par le lien rigide 13.

Chacun des couvercles 112, 122, est de préférence ouvert sur le dessus et comprend un chaton dans lequel est fixée une pierre précieuse décorative, ladite pierre prend place partiellement à l'intérieur du cube 11, 12 associé. La face inférieure du deuxième cube 12 comprend une ouverture 1211 pour permettre, entre autres, à la lumière de traverser ladite pierre précieuse.

Chacun des couvercles 112, 122 comprend également une butée, par exemple en forme de plot de section triangulaire 114, 124 surmontant le bras de la patte 113, 123 qu'il recouvre.

En référence aux figures 4 et 8a, l'assemblage du module d'entrée (p₁ ; r₃) sur le bracelet 2 se fait avec le module d'entrée (p₁ ; r₂) du rang précédent.

Quel que soit leur rang, tous les modules d'entrée 10 de la partie modulable 4 sont identiques et portent les mêmes signes de référence.

Comme illustré aux figures 8a et 8b, la tête de la patte 113 du premier cube 11 du module (p₁ ; r₂) s'insère dans le logement 125 du deuxième cube 12 du module (p₁ ; r₃). Vue la forme en crochet de la tête de la patte 113, l'insertion se fait de biais puis le module (p₁ ; r₃) est pivoté pour positionner le cube c₂(p₁ ; r₃) en appui contre les cubes c₁(p₁ ; r₂) et c₁(p₂ ; r₂). On parle de montage à baïonnette, car il implique un enfoncement de la patte 113, puis une rotation. Ce montage présente l'avantage de ne nécessiter aucune vis.

Le bourrelet de blocage 127 du cube c₂(p₁ ; r₃) est dimensionné pour se positionner en appui contre la face du cube c₁(p₂ ; r₂) adjacent. Il bloque ainsi une goupille 25 dans des perçages 219a, 219b du cube c₁(p₂ ; r₂). Cela est expliqué plus en détail dans la suite de la description.

Les faces supérieures des couvercles 112, 122 des cubes c₁(p₁ ; r₃) et c₂(p₁ ; r₃) viennent s'aligner avec la face supérieure du couvercle 212 du cube c₁(p₂ ; r₂). En outre, la face du cube c₂(p₁ ; r₃) opposée à celle portant la patte 123 se positionne presque en appui contre la butée 114 du cube c₁(p₁ ; r₂). La longueur de la butée 114 détermine l'écart minimum entre les cubes c₂(p₁ ; r₃) et c₁(p₁ ; r₂). La longueur de la patte 113 est suffisante pour autoriser un léger jeu qui assure une certaine souplesse entre les modules. La forme en triangle de cette butée 114 a quant à elle un rôle esthétique. En effet, elle permet de faire apparaitre le bras de la patte 113 portant le crochet plus fin en vue de dessus, en positionnant un sommet du triangle sur une médiane de la face du cube. Il en va de même pour l'ensemble des butées 114, 124, 214, 224, 314 de la partie modulable 4.

En référence aux figures 6a à 6c, chaque module intermédiaire 20 comprend un premier 21 et un deuxième 22 cubes. Chacun des cubes 21, 22 comprend un socle 211 ; 221 surmonté d'un couvercle 212 ; 222. Les socles 211, 221 des premier et deuxième cubes sont reliés rigidement l'un à l'autre par l'intermédiaire d'un lien rigide 23 et forment ensemble la partie inférieure du module intermédiaire 20. Les couvercles 212, 222 des premier et deuxième cubes sont également reliés rigidement l'un à l'autre par l'intermédiaire d'un lien rigide 24 et forment ensemble la partie supérieure du module intermédiaire 20.

La partie supérieure 212, 24, 222 du module intermédiaire 20 est prévue pour pouvoir être rendue solidaire de la partie inférieure 211, 23, 221 au moyen de languettes 218a, 228a et rainures 218b, 228b formant des glissières.

Le socle 211 du premier cube 21 comprend :
- un organe de couplage consistant en une patte 213 comprenant un bras terminé par une tête protubérante en forme de crochet double (en forme de papillon) s'étendant dans un plan parallèle à la face inférieure du premier cube 21 ;
- un logement 215 destiné à accueillir la tête de l'organe de couplage du deuxième cube 12, 22 du module 10, 20 de même rang agencé à la position précédente ;
- un étranglement 216 à l'entrée du logement 215 ;
- une languette 218a formant une première partie de la glissière associée au socle du module intermédiaire 20 ; et
- un perçage 219a agencé sur le côté du premier cube 21 opposé à celui relié au premier cube 22 par le lien rigide 23.

Le socle 221 du deuxième cube 22 comprend :
- un organe de couplage consistant en une patte 223 comprenant un bras terminé par une tête protubérante en forme de crochet double (en forme de papillon) s'étendant dans un plan parallèle à la face inférieure du deuxième cube 22 ;
- un logement 225 destiné à accueillir une tête de l'organe de couplage de type patte formant un crochet double, provenant typiquement du premier cube 21 d'un module intermédiaire 20 du rang précédent ;
- un étranglement 226 à l'entrée du logement 225 ;
- une languette 228a formant une deuxième partie de la glissière associée au socle du module intermédiaire 20 ; et
- un bourrelet de blocage 227 agencé sur la face du deuxième cube 22 opposée à celle reliée au premier cube 21 par le lien rigide 23.

Chacun des couvercles 212, 222, est de préférence ouvert sur le dessus et comprend un chaton dans lequel est fixée une pierre précieuse décorative, ladite pierre traversant en partie le cube 21, 22 associé. La face inférieure de chaque cube 21, 22 comprend une ouverture 2111, 2211 pour permettre, entre autres, à la lumière de traverser ladite pierre précieuse.

L'ouverture 2111 de chaque module intermédiaire présente, en plus de laisser la lumière pénétrer dans la pierre précieuse de son premier cube, l'avantage de permettre le passage d'un outil pour venir pousser la goupille 25 hors des perçages 219a, 219b lors du démontage.

Chacun des couvercles 212, 222 comprend également une butée triangulaire 214, 224 surmontant le bras de la patte 213, 223 du socle 211, 221 qu'il recouvre.

Quel que soit leur rang, tous les modules intermédiaire 20 de la partie modulable 4 sont identiques et portent les mêmes signes de référence.

Comme illustré aux figures 8c à 8g, pour le montage du premier module intermédiaire 20 du troisième rang (p₂ ; rs), les socles 211 et 221 de ce module (p₂ ; r₃) sont positionnés de sorte à accueillir respectivement les organes de couplage 123 du deuxième cube 12 du module d'entrée 10 de ce rang (p₁ ; r₃) et 213 du premier cube 21 du premier module intermédiaire 20 du rang précédent (p₂ ; r₂) dans leurs logements 215 ; 225 respectifs. La mise en place de la partie inférieure comprenant les socles 211, 221 se fait par dessous.

Pour le verrouillage, la partie supérieure comprenant l'ensemble des couvercles 212, 222 des premier c₁(p₂ ; r₃) et deuxième c₂(p₂ ; r₃) cubes est mise en place. Chacun desdits couvercles 212, 222 comprend une rainure 218b, 228b (bien visible à la figure 8e). La mise en place de la partie supérieure sur la partie inférieure se fait par coulissement des languettes 218a ; 228a, dans les rainures 218b, 228b jusqu'à ce que les faces supérieures des couvercles 212, 222 des premier c₁(p₂ ; r₃) et deuxième c₂(p₂ ; r₃) cubes du module intermédiaire (p₂ ; r₃) soient alignées avec la face supérieure du couvercle 212 du cube c₁(p₃ ; r₂). Les faces arrières des couvercles 212, 222 des premier c₁(p₂ ; r₃) et deuxième c₂(p₂ ; r₃) cubes sont alors presque en butée contre les butées 124, 214 des couvercles des cubes c₂(p₁ ; r₃) et c₁(p₂ ; r₂) dont ils reçoivent les organes de couplage 123, 213. Ils pourront venir en butée lors de la flexion de la maille de la partie modulable 4 du bracelet 2. Le reste du temps un léger jeu à ce niveau permet de laisser une souplesse relative à l'articulation entre les cubes.

Le couvercle 212 du cube c₁(p₂ ; r₃) comprend une fente 219b qui se positionne dans l'alignement du perçage 219a lorsque le couvercle 212 est en place sur le socle 211. Le tout est agencé de sorte qu'une goupille 25 puisse venir traverser le perçage 219a pour déboucher dans la fente 219b de sorte à verrouiller la partie supérieure sur la partie inférieure en empêchant le coulissement relatif entre ces deux parties. Cela permet d'assembler le module d'entrée 10 du troisième rang (p₁ ; r₃) et le premier module intermédiaire 20 du deuxième rang (p₂ ; r₂) avec le premier module intermédiaire du troisième rang (p₂ ; r₃) du bracelet 2.

Le bourrelet de blocage 227 du socle 221 du cube c₂(p₂ ; r₃) se positionne contre la goupille 25 du cube c₁(p₃ ; r₂) pour verrouiller la partie supérieure de ce cube sur la partie inférieure associée.

Le montage des modules intermédiaires (p₃ ; r₃) et (p₄ ; r₃) du troisième rang de la partie modulable 4 se poursuit de façon similaire, de proche en proche.

Dans l'exemple illustré, le logement 215 du socle 211 du cube c₁(p₃ ; r₃) reçoit la tête de l'organe de couplage 223 du cube c₂(p₂ ; r₃) et le logement 225 du socle 221 du cube c₂(p₃ ; r₃) reçoit la tête de l'organe de couplage 213 du cube c₁(p₃; r₂). La partie supérieure du module (p₃ ; r₃) est mise en place puis verrouillée par l'insertion d'une goupille 25. Le bourrelet de blocage 227 du socle 221 du cube c₂(p₃ ; r₃) se positionne contre la goupille 25 du cube c₁(p₄ ; r₂) pour verrouiller la partie supérieure du module (p₄ ; r₂) sur la partie inférieure associée.

Puis, le logement 215 du socle 211 du cube c₁(p₄; r₃) reçoit la tête de l'organe de couplage 223 du cube c₂(p₃ ; r₃) et le logement 225 du socle 221 du cube c₂(p₄ ; r₃) reçoit la tête de l'organe de couplage 213 du cube c₁(p₄ ; r₂). La partie supérieure du module (p₃ ; r₃) est mise en place puis verrouillée par l'insertion d'une goupille 25. Le bourrelet de blocage 227 du socle 221 du cube c₂(p₄ ; r₃) se positionne contre une vis 35 du cube c₁(p₅ ; r₂).

Une fois le troisième module intermédiaire (p₄ ; r₃) en place, on obtient la structure illustrée à la figure 8h.

En référence aux figures 7a et 7e, chaque module de sortie 30 comprend un premier 31, un deuxième 32 et un troisième 33 cubes. Chacun des cubes 31, 32, 33 comprend un socle 311 ; 321 ; 331 surmonté d'un couvercle 312 ; 322 ; 332. Les socles 311, 321, 331 desdits trois cubes sont reliés rigidement, le premier 311 au deuxième 321 et le deuxième 321 au troisième 331 par l'intermédiaire de liens rigides, respectivement 33a et 33b et forment ensemble la partie inférieure du module de sortie 30. Les couvercles 312, 322 des premier et deuxième cubes et 322, 332 des deuxième et troisième cubes sont également reliés rigidement l'un à l'autre par l'intermédiaire de liens rigides, respectivement 34a et 34b. Ils forment ensemble la partie supérieure du module de sortie 30

La partie supérieure comprenant l'ensemble des couvercles 312, 322, 332 peut être rendue solidaire de la partie inférieure comprenant l'ensemble des socles 311, 321, 331 au moyen de rainures et languettes formant des glissières (cela est détaillé plus loin).

Le socle 311 du premier cube 31 comprend :
- un organe de couplage consistant en une patte 313 comprenant un bras terminé par une tête protubérante formant un crochet double (en forme de papillon) s'étendant dans un plan parallèle à la face inférieure du premier cube 31 ;
- un logement 315 destiné à accueillir la tête de l'organe de couplage du deuxième cube 22 du module de même rang agencé à la position précédente ;
- un étranglement 316 à l'entrée du logement 315 ;
- une languette 318a formant une première partie de la glissière associée à l'ensemble de socles du module de sortie 30

Le socle 321 du deuxième cube 32 comprend :
- un logement 325 destiné à accueillir l'organe de couplage du premier cube 31 du module de sortie 30 du rang précédent ;
- un étranglement 326 à l'entrée du logement 325 ;
- une languette 328a formant une deuxième partie de la glissière associée à l'ensemble de socles du module de sortie 30 ; et
- un bourrelet de blocage 327 agencé sur la face du deuxième cube 32 opposée à celle reliée au premier cube 31 par le lien rigide 33a.

Le socle 331 du troisième cube 32 comprend :
- un perçage 339a agencé sur le côté du premier cube 21 opposé à celui relié au premier cube 22 par le lien rigide 23.

Chacun des couvercles 312, 322, 332 est de préférence ouvert sur le dessus et comprend un chaton dans lequel est fixée une pierre précieuse décorative, ladite pierre traversant en partie le cube 31, 32, 33 associé. La face inférieure de chacun des premier 31 et deuxième 32 cube comprend une ouverture 3111, 3211 pour permettre, entre autres, à la lumière de traverser ladite pierre précieuse.

Le couvercle 312 comprend également une butée triangulaire 314 surmontant le bras de la patte 313 du socle 311 qu'il recouvre. Dans l'exemple illustré, l'ensemble comprenant la patte 313 et la butée triangulaire 314 est une pièce libre mais il pourrait aussi être soudé au socle 311 ou au couvercle 321 du premier cube 31 après avoir été usiné.

Quel que soit leur rang, tous les modules de sortie 30 de la partie modulable 4 sont identiques et portent les mêmes signes de référence.

Comme illustré aux figures 8i à 9, pour le montage du module de sortie 30 du troisième rang (p₅ ; r₃), les socles 311, 321 de ce module (p₅ ; r₃) sont positionnés de sorte à accueillir respectivement les têtes des organes de couplage 223 du deuxième cube 22 du module intermédiaire 20 de ce rang c₂(p₄; r₃) et 313 du premier cube 31 du module de sortie 30 du rang précédent (p₅ ; r₂) dans leurs logements 315 ; 325 respectifs. La mise en place de la partie inférieure comprenant les socles 311, 321, 331 se fait par-dessous.

La partie supérieure comprenant l'ensemble des couvercles 312, 322, 332 des premier c₁(p₅; r₃) et deuxième c₂(p₅ ; r₃) cubes est mise en place. Les premiers 312 et deuxième 322 couvercles comprennent chacun une rainure 318b, 328b. La mise en place de la partie supérieure sur la partie inférieure se fait par coulissement des languettes 318a ; 328a, dans les rainures 318b ; 328b jusqu'à ce que les faces supérieures des couvercles 312, 322 des premier c₁(p₅ ; r₃) et deuxième c₂(p₅ ; r₃) cubes du module (p₅ ; r₃) soient alignées avec la face supérieure du cube c₃(p₅ ; r₂). Les faces arrières des premier c₁(p₅ ; r₃) et deuxième c₂(p₅ ; r₃) cubes du module (p₅ ; r₃) sont alors presque en butée contre les butées triangulaires 224, 314 des cubes c₂(p₄ ; r₃) et c₁(p₅ ; r₂) dont il reçoivent respectivement les organes de couplage 223, 313.

Le couvercle 332 du cube c₃(p₅ ; r₃) comprend un perçage 339b qui se positionne dans l'alignement du perçage 339a lorsque le couvercle 332 est en place sur le socle 331. Le tout est agencé de sorte qu'une vis 35 puisse venir traverser le perçage 339a pour déboucher dans le perçage 339b de sorte à verrouiller la partie supérieure du module (p₅ ; r₃) sur la partie inférieure de ce module (p₅ ; r₃) en empêchant le coulissement relatif entre ces deux pièces.

Le perçage 339b comprend un taraudage correspondant à celui de la vis 35. La figure 8l illustre cela.

Cela permet d'assembler le module intermédiaire 20 du troisième rang (p₄ ; r₃) et le premier module de sortie 30 du deuxième rang (p₅ ; r₂) avec le module de sortie 30 du troisième rang (p₅ ; r₃).

Le bourrelet de blocage 327 du socle 321 du cube c₂(p₅ ; r₃) se positionne contre la tête de vis du cube c₃(p₅ ; r₂) pour le cacher.

On obtient ainsi un rang complet dont le montage est sécurisé par la vis 35.

La partie modulable 4 du bracelet 2 illustré comprend trois rangs. Le rang r₃ est donc le dernier rang.

Dans l'exemple illustré, le rang r₃ est « terminé » au moyen d'une partie d'un fermoir 5, illustré schématiquement à la figure 1 et plus en détails aux figures 10a à 10d.

Le fermoir 5 comprend deux parties accouplables l'une à l'autre et désaccouplables l'une de l'autre pour ouvrir et fermer le bracelet 2. Chacune de ces parties comprend un socle 51 et un couvercle 52. Le socle 51 comprend plusieurs logements 53 destinés à recevoir les têtes des organes de couplage 113 du cube c₁(p₁ ; rs), 213 des cubes c₁(p₂ ; rs), c₁(p₃ ; r₃) et c₁(p₄ ; r₃) et 313 du cube c₁(p₅ ; r₃). Chacun des logements 53 comprend un étranglement à son entrée.

Une fois les têtes des organes de couplage 113, 213, 313 dans les logements précités, le couvercle 52 du fermoir 5 est positionné puis vissé sur le socle au moyen de vis 55. Les organes de couplage 113, 213, 313 sont pris en sandwich dans les logements 53, 54, entre socle 51 et couvercle 52 et y sont retenus par les étranglements.

Il est possible de changer le nombre de rangs de modules de la partie modulable 4 entre la partie indémontable 3 et le fermoir 5 pour ajuster la longueur du bracelet 2. Chaque rang se montant sur le précédent de la même façon que décrit en référence aux figures 8a à 8l.

Chaque partie modulable 4 est reliée à une partie indémontable 3 par l'intermédiaire d'une structure de raccordement 6, illustrée à la figure 1, qui constitue une amorce pour le montage du premier rang r₁ de la partie modulable 4. C'est à partir de cette amorce que la mise en place de modules constituant la partie modulable 4 du bracelet 2 est possible car elle permet d'apporter des cubes portant des organes de couplage tels que ceux des modules 10, 20, 30 qui pourront se loger dans les logements 125, 215, 225, 315, 325 des modules 10, 20, 30 du premier rang r₁ de la partie modulable 4. Les organes de couplage apportés par la structure de raccordement 6 sont typiquement identiques à ceux des modules 10, 20, 30 de la partie modulable 4 et agencés de la même façon.

De toute évidence, la structure de raccordement 6 pourrait avoir une forme différente pour autant qu'elle permette le raccordement d'un premier rang de modules 10, 20, 30 comme le rang r₁ illustré dans les figures.

De façon générale, après le premier module intermédiaire 20 d'un rang donné, chaque nouveau module intermédiaire 20 mis en place vient se lier :
- par son premier cube à l'organe de couplage du deuxième cube du module qui le précède sur le rang en cours de d'assemblage ; et
- par son deuxième cube à l'organe de couplage du premier cube du module du rang précédent

On peut résumer cela de la façon suivante. Pour la mise en place d'un module intermédiaire 20 (pₐ ; r_{b}) :
- le cube c₁(pₐ ; r_{b}) reçoit la tête de l'organe de couplage du cube c₂(pₐ₋₁ ; r_{b}) ; et
- le cube c₂(pₐ ; r_{b}) reçoit la tête de l'organe de couplage du cube c₁(pₐ ; r_{b-1})

La partie supérieure de ce module intermédiaire (pₐ ; r_{b}) est ensuite mise en place sur la partie inférieure de ce module par engagement des languettes 218a, 228a des couvercles 212, 222 dans les rainures 218b, 228b des socles 211, 221 puis une goupille 25 est mise en place. Cette goupille 25 traverse le perçage 219a du socle du cube c₁(pₐ ; r_{b}) et aboutit dans la fente 219b du couvercle 212 de ce cube c₁(pₐ; r_{b}).

Le cube c₂(pₐ ; r_{b}) bloque la goupille 25 du module intermédiaire (pₐ₊₁ ; r_{b-1}).

Le premier rang, rang r₁, est assemblé sur la structure de raccordement 6 exactement de la même manière que le rang r₂ est assemblé sur le rang r₁ et que le rang r₃ est assemblé sur le rang r₂.

La description qui précède s'attache à décrire un mode de réalisation particulier à titre d'illustration non limitative, et l'invention n'est pas limitée à la mise en oeuvre de certaines caractéristiques particulières qui viennent d'être décrites, comme par exemple le nombre de modules dans un rang, le nombre de rangs dans une partie modulable ou la forme des différents modules.

Dans l'exemple illustré, les modules sont constitués d'éléments tridimensionnels, globalement en forme de « cubes ». Ils peuvent alternativement prendre la forme d'autres types de prismes, de préférence droits, dont la base n'est pas forcément carrée (par exemple octogonale). Il s'agit de préférence de prismes droits à six faces. Alternativement, les éléments tridimensionnels constituants les modules peuvent prendre la forme générale de cylindres ou de sphères.

On peut avoir des variations de hauteur des éléments tridimensionnels au sein des rangs pour donner un effet d'ondulation de la maille. C'est d'ailleurs le cas dans l'exemple illustré aux figures dans lequel certains « cubes » typiquement les deuxième cubes 12, 22, 32 sont plus hauts que les autres 11, 21, 31, 33.

La face supérieure des éléments 11, 12, 21, 22, 31, 32, 33 peut, au lieu d'être sertie, être émaillée, laquée, ou encore décorée au moyen de marqueterie ou d'ajourages.

Les modules peuvent être colorés différemment les uns des autres selon le matériau qui les constitue. Ils peuvent typiquement être composés d'alliages différents ou porter des pierres différentes. Ils peuvent ne pas comporter de pierre, les couvercles étant alors pleins, et pouvant présenter des traitements de surface ou des couleurs variées.

Les dimensions et les jeux laissés entre les éléments dépendent, entre autres, de la longueur et de la forme des organes de couplage des différents modules ainsi que des profondeurs des logements qui reçoivent ces organes de couplage. Ils peuvent être adaptés.

Les bourrelets de blocage 127, 227, 327 sont biseautés, comme cela est visible à la figure 8h (pour le cas 227). Cela permet de donner de la flexibilité au bracelet pour son enroulement autour du poignet.

Comme indiqué précédemment, la partie modulable 4 du bracelet comporte **n** rangs de **p** modules. Le nombre **n** de rangs est infini.

Le nombre de modules par rang est d'au moins deux. Chaque rang comporte au minimum un module d'entrée et un module de sortie. Et entre les deux un nombre illimité de modules intermédiaires, de préférence au moins un module intermédiaire, de préférence encore au moins deux modules intermédiaires.

Le verrouillage des modules les uns avec les autres se fait principalement au moyen des goupilles 25 et des vis 35. On peut tout à fait envisager d'utiliser uniquement des vis ou uniquement des goupilles ou encore d'autres systèmes de fixation permettant de verrouiller le glissement des couvercles sur les socles des modules, comme un clipsage des couvercles par exemple.

Dans l'exemple illustré, les organes de couplage 213, 223 sont solidaires des parties inférieures. Alternativement, ils pourraient être solidaires des parties supérieures, comme ceux 123 des deuxièmes cubes des modules d'entrée. Il en va de même pour les logements destinés à recevoir les têtes des organes de couplage.

On pourrait également imaginer rigidifier certains modules entre eux, par exemple, dans la partie modulable 4, rigidifier entre eux l'ensemble des modules intermédiaires d'une même rangée.

Les liaisons formées par les organes de couplage dans les logements peuvent être de différentes natures, typiquement des pivots, des rotules ou tout autres liaisons complexes tant qu'elles limitent les translations entre deux modules.

Dans des variantes de l'invention on peut intégrer des modules spéciaux, inserts et/ou maillons de blocage pour créer une rupture dans le motif. De cette façon, il est possible d'arrêter une partie de la maille, de créer un trou, de dédoubler la maille ou de la regrouper, typiquement pour des raisons esthétiques, par exemple pour lui donner une forme originale.

En outre, l'orientation des modules par rapport à l'axe longitudinal (A1) dans lequel s'étend le bracelet peut varier. Elle est de 45° dans l'exemple.

Les modules sont typiquement réalisés par usinage. Ils peuvent alternativement être réalisés par impression 3D, moulage ou autre.

## Revendications

1. Assemblage de modules (10, 20, 30) pour article de bijouterie, tel qu'un bracelet (2), **caractérisé en ce que** chacun desdits modules (10, 20, 30) comprend une partie inférieure (111, 121, 211, 221, 311, 321, 331), une partie supérieure (112, 122, 212, 222, 312, 322, 332), au moins un organe de couplage (113, 123, 213, 223, 313) agencé sur la partie inférieure ou sur la partie supérieure, ledit organe de couplage comprenant un bras terminé par une tête protubérante, et au moins un logement (125, 215, 225, 315, 325, 335) agencé dans la partie inférieure ou dans la partie supérieure, ledit assemblage étant également **caractérisé en ce que**, parmi lesdits modules, il comprend un premier et un deuxième modules agencés de sorte que ledit premier module reçoit dans son logement la tête de l'organe de couplage dudit deuxième module, et **en ce que** la partie supérieure du premier module est montée sur la partie inférieure du premier module par le biais d'une liaison glissière (218a, 218b, 228a, 228b ; 318a, 318b, 328a, 328b) et maintenue en position par un élément de verrouillage (25 ; 35), la tête de l'organe de couplage dudit deuxième module étant ainsi retenue dans le logement dudit premier module.

2. Assemblage de modules (10, 20, 30) selon la revendication 1, **caractérisé en ce que** l'organe de couplage de chacun desdits modules (10, 20, 30) est agencé sur la partie inférieure (111, 121, 211, 221, 311, 321, 331) dudit module.

3. Assemblage de modules (10, 20, 30) selon la revendication 1 ou 2, **caractérisé en ce que** le logement de chacun desdits modules (10, 20, 30) est agencé dans la partie inférieure (111, 121, 211, 221, 311, 321, 331) dudit module (10, 20, 30).

4. Assemblage de modules (10, 20, 30) selon l'une des revendications 1 à 3, **caractérisé en ce que** chacun des modules (10, 20, 30) comprend, à l'entrée dudit logement (125, 215, 225, 315, 325) un étranglement (126, 216, 226, 316, 326), et **en ce que** l'étranglement du premier module étant traversé par le bras de l'organe de couplage dudit deuxième module.

5. Assemblage de modules (10, 20, 30) selon l'une des revendications 1 à 4, **caractérisé en ce que** chacune de ladite partie inférieure (211, 221, 311, 321, 331) et de ladite partie supérieure (212, 222, 312, 322, 332) de chacun des premier et deuxième modules (20, 30) comprend au moins une ouverture (219a, 219b, 319a, 319b) et **en ce que** ledit élément de verrouillage est une goupille (25) ou une vis (35) traversant au moins en partie lesdites ouvertures (219a, 219b, 319a, 319b) pour empêcher le glissement relatif de la partie supérieure par rapport à la partie inférieure.

6. Assemblage de modules (10, 20, 30) selon la revendication 5, **caractérisé en ce qu'**il comprend un troisième module (10 ; 20 ; 30) comprenant une protubérance de blocage (127 ; 227 ; 327) agencée de sorte à bloquer l'élément de verrouillage (25 ; 35) dudit premier module dans la position dans laquelle il empêche le glissement relatif de la partie supérieure de ce module (20 ; 30) par rapport à sa partie inférieure.

7. Assemblage de modules (10, 20, 30) selon la revendication 6, **caractérisé en ce que** ledit troisième module (20 ; 30) comprend une partie inférieure (211, 221 ; 311, 321, 331 ), une partie supérieure (212, 222 ; 312, 322, 332), au moins un organe de couplage (213, 223 ; 313) agencé sur la partie inférieure ou sur la partie supérieure, ledit organe de couplage comprenant un bras terminé par une tête protubérante, et au moins un logement (215, 225 ; 315, 325) agencé dans la partie inférieure ou dans la partie supérieure.

8. Assemblage de modules (10, 20, 30) selon la revendication 7, **caractérisé en ce que** chacun desdits premier, deuxième et troisième modules (20) comprend un premier élément tridimensionnel (21) et un second élément tridimensionnel (22) juxtaposés, un lien rigide (23, 24) reliant une face latérale du premier élément tridimensionnel (21) à une face latérale du second élément tridimensionnel (22), chacun desdits éléments tridimensionnels (21, 22) comportant un dit organe de couplage (213, 223) et un dit logement (215, 225), ledit assemblage étant agencé de sorte que le logement (215) du premier élément tridimensionnel (21) dudit premier module reçoit la tête de l'organe de couplage (223) du deuxième élément tridimensionnel (22) dudit deuxième module et le logement du deuxième élément tridimensionnel (22) dudit premier module reçoit la tête de l'organe de couplage (213) du premier élément tridimensionnel (21) d'un quatrième module, lesdites têtes étant retenues dans lesdits logements (215, 225).

9. Assemblage de modules (10, 20, 30) selon la revendication 7, **caractérisé en ce que** chacun desdits premier, deuxième et troisième modules (20) comprend q éléments tridimensionnels (21, 22), avec q un nombre entier supérieur ou égal à 2, solidaires entre eux par une face latérale, chaque élément tridimensionnel comportant un dit logement (215, 225), un dit organe de couplage (213, 223), et un dit étranglement (216, 226).

10. Partie modulable (4) d'un article de bijouterie tel qu'un bracelet comprenant un assemblage de modules (10, 20, 30) selon l'une des revendications précédentes.

11. Partie modulable (4) selon la revendication 10, **caractérisée en ce qu'**elle comprend n rangs parallèles de p modules (10, 20, 30), avec n un nombre entier supérieur ou égal à 1 et p un nombre entier supérieur ou égal à 2.

12. Bracelet (2) **caractérisé en ce qu'**il comprend au moins une partie de bracelet indémontable (3), au moins deux parties modulables de bracelet (4) selon la revendication 10 ou 11 reliées à ladite partie indémontable (3) ou à deux desdites parties indémontables (3) et un fermoir (5) en deux parties accouplables l'une à l'autre et désaccouplables l'une de l'autre, chacune desdites deux parties du fermoir (5) comprenant un socle (51), un couvercle (52), et des logements (53, 54) agencés dans son socle (51) ou dans son couvercle (52) et emprisonnant respectivement des têtes des organes de couplage (113, 213, 313) d'une desdites deux parties modulables (4).

13. Bracelet selon la revendication 12, **caractérisé en ce qu'**il comprend des structures de raccordement (6) permettant de relier les parties indémontables (3) aux parties modulables (4).

14. Bracelet selon la revendication 13, **caractérisé en ce que** chaque structure de raccordement (6) comporte des moyens de liaison à une partie indémontable (3) d'une part et des moyens de liaison à une partie modulable (4) d'autre part, lesdits moyens de liaison à une partie modulable (4) comprenant des organes de couplage, identiques à ceux des modules des parties modulables (4), et reçues dans les logements (125, 215, 225, 315, 325) du premier rang de modules (10, 20, 30).

15. Montre bracelet comprenant un bracelet selon l'une des revendications 12 à 14.
